# FASCICULE DE BREVET EUROPEEN

(11) **EP 1 377 458 B1**
(45) Date de publication et mention de la délivrance du brevet: **28.11.2007**
(21) Numéro de dépôt: 02732812.9
(22) Date de dépôt: 11.04.2002
(51) Int. Cl.: B41F 30/04, B41N 10/06, B41F 27/12

(54) **PROC D DE FIXATION D'UNE BARRETTE UNE EXTR MIT D'UN BLANCHET D'IMPRESSION ET BLANCHET D'IMPRESSION AINSI OBTENU**
VERFAHREN ZUM ANBRINGEN EINES BEFESTIGUNGSSTABS AN EINEM ENDE EINES DRUCKTUCHS UND SICH ERGEBENDES DRUCKTUCH
METHOD FOR SECURING A MOUNTING BAR AT ONE END OF A PRINTING BLANKET AND RESULTING PRINTING BLANKET

(30) Priorité: 12.04.2001 FR 0105044
(43) Date de publication de la demande: 07.01.2004
(73) Titulaire: MacDermid Printing Solutions Europe SAS, 68700 Cernay (FR)
(72) Inventeur: HERTZOG, Denis, F-68500 Berrwiller (FR); MAUGET, Patrick, F-27930 Cierrey (FR)
(74) Mandataire: Thinat, Michel
(86) Numéro de dépôt international: PCT/FR2002/001273
(87) Numéro de publication internationale: WO 2002/083421

(56) Documents cités:
- EP-A- 0 742 760

## Description

L'invention concerne un procédé de fixation d'une barrette à une extrémité d'un blanchet d'impression, du type comprenant une couche lithographique, une couche compressible et au moins une couche de renfort tissée entre la couche lithographique et la couche compressible, selon laquelle on fixe à au moins une extrémité du blanchet une barrette, et un blanchet obtenu selon ce procédé.

Les blanchets de l'état de la technique, par exemple tels que décrits dans le document EP 0 742 760 sont pincés aux deux extrémités dans une barrette qui prend appui sur les faces libres des deux couches extérieures.

Il est connu que la tenue mécanique des barrettes est d'une importance primordiale dans les machines à imprimer. En effet, la perte de la barrette par délogement éventuel de celle-ci peut avoir des conséquences très graves, avec bris éventuel des cylindres d'impression et la perte de la production pour l'utilisateur.

La présente invention a pour but de proposer un procédé de fixation d'une barrette à un blanchet qui permet d'augmenter la tenue mécanique des barrettes et d'éliminer le risque sus-mentionné.

Pour atteindre ce but, le procédé selon l'invention est caractérisé en ce que l'on dénude l'extrémité du blanchet sur laquelle une barrette doit être fixée, jusqu'à ce que le renfort principal ou unique du blanchet soit dégagé et on fixe la barrette sur ledit renfort.

Selon une caractéristique de l'invention, on fixe la barrette sur le renfort par collage.

Selon une caractéristique de l'invention, les deux faces de l'ensouple sont dénudées et la barrette est fixée par collage aux deux faces dénudées de l'ensouple.

Un blanchet d'impression selon l'invention est caractérisé en ce qu'au moins une face du renfort est dénudée et la barrette est fixée par collage sur cette face.

Selon une autre caractéristique de l'invention la barrette présente la forme d'une baguette plate.

Selon encore une autre caractéristique de l'inventin, la barrette a un profil en forme d'un L dont une branche est collée sur la portion d'ensouple dénudée.

Selon encore une autre caractéristique de l'invention, la barrette présente un profil en forme d'un U dont une branche est collée sur une face d'ensouple dénudée.

Selon encore une autre caractéristique de l'invention, les deux faces de l'ensouple sont dénudées et chaque branche de la barrette est collée sur une des deux faces d'ensouple dénudée.

L'invention sera mieux comprise, et d'autres buts, caracéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- la figure 1 est une vue en perspective d'une extrémité de blanchet selon l'invention ;
- les figures 2 et 3 illustrent deux structures de blanchet particulièrement aptes à l'application de l'invention ; et
- les figures 4 à 6 sont des vues schématiques illustrant trois étapes essentielles du procédé selon l'invention.

La figure 1 montre une extrémité d'un blanchet 1 sur laquelle est montée, par collage, une barrette 2 qui présente une forme générale d'un U dans laquelle s'engage l'extrémité 3 du blanchet. Celui-ci présente sur la figure 1 trois couches, à savoir une couche extérieure lithographique 5, une couche extérieure de base 6 et, interposée entre ces deux couches, une couche de renfort 7 comportant un renfort principale ou unique, tel qu'une ensouple 8. Dans la partie de l'extrémité de blanchet 3 qui est prise entre les deux branches de la baguette 2, la couche 6 est enlevée en 9 pour dénuder l'ensouple 8 comme on le décrira plus loin de façon détaillée. La colle indiquée en 4 et qui sert de moyen de fixation de la barrette sur l'extrémité 3 du blanchet est disposée directement dans la zone 9 sur l'ensouple. Ainsi une partie de la branche supérieure 11 de la barrette est fixée, par l'intermédiaire d'une couche de colle, dans sa partie avant sur la face extérieure 8 et sa partie d'extrémité sur l'ensouple, tandis que l'autre branche 13 de la barrette est fixée sur la face extérieure de la couche lithographique 5.

Le blanchet 1 représenté sur la figure 2 pourrait avoir, en réalité, une structure telle qu'illustrée à la figure 2 ou à la figure 3. Dans l'exemple de la figure 2, le blanchet comporte entre la couche lithographique 5 et la couche extérieure opposée 6 qui est une couche polymère légèrement compressible, une couche en tissu de stabilisation 15, une couche compressible 16 à laquelle est intégré une ensouple 8 et une couche de polymère compact 17, l'ensouple étant disposé à l'intérieur de la couche 16 du côté de la couche 17. Le blanchet selon la figure 3 se distingue du blanchet représenté sur la figure 2 par le fait que la couche de polymère compact 17 a été supprimée. De ce fait le blanchet de la figure 3 peut avoir une épaisseur plus faible de 1,1 mm par rapport à 1,2 mm du blanchet selon la figure 2. Bien entendu, l'invention s'applique également aux blanchets d'épaisseur standard comprises généralement entre 1,35 et 2,35 mm.

Les figures 2 et 3 montrent le blanchet après que l'ensouple 8 ait été dénudé sur la partie 9, le contour initial de l'extrémité 3 étant représenté en trait interrompu.

Les figures 4 à 6 montrent trois étapes essentielles du procédé de montage de la barrette 2 sur l'extrémité 3 du blanchet 1. Ce procédé consiste à délaminer en une première étape représentée sur la figure 4 une partie de l'épaisseur du blanchet sur une largeur appropriée pour découvrir les fils qui assurent la résistance à l'allongement du blanchet, c'est-à-dire en général de l'ensouple aramide 8. De façon utile, la surface dénudée ainsi que le reste de la surface à coller peut être préparée au collage ou au moulage par lavage solvants ou brossage mécanique ou équivalent. Puis, dans une deuxième opération on enduit de la colle l'ensouple ainsi dénudé, comme cela est illustré sur la figure 5. Après l'encollage on procède au montage de la barrette 2 sur l'extrémité de blanchet 3. La figure 6 montre la barrette dans sa position avant le collage effectif. En exerçant ensuite une force en direction de la flèche F on force la branche 11 de la barrette vers la face extérieure jusqu'à dans la position montrée sur la figure 1. Après durcissement de la colle, on obtient une résistance élevée de la barre à l'arrachement, nécessaire au montage du blanchet sur un cylindre d'impression offset.

A titre d'exemple le blanchet peut être dénudé sur une distance par exemple de 1 à 20 mm et le blanchet peut être saisi par des barrettes de longueur, largeur ou profondeur comprise entre 5 et 30 mm.

Il est à noter que de multiples modifications peuvent être apportées au mode de réalisation décrit et représenté. Ainsi le blanchet peut être dénudé sur les deux faces simultanément, jusqu'au dégagement des fils qui assurent la résistance à l'allongement du blanchet. Il est également possible d'utiliser une barrette simple, par exemple une barrette en forme d'une baguette plate ou une barrette ayant un profil en L, qui sera alors fixée sur la face dénudée encollée des fils de résistance. La barrette peut, en variante, être moulée sur le blanchet dénudé. La barrette peut être réalisée en métal mais également en composite, en thermoplastique renforcés ou non par fibres ou à l'aide d'une grille métallique.

L'invention est utilisable pour des blanchets à renfort unique, des blanchets à deux couches lithographiques, des blanchets à dos polymère et à des blanchets aux extrémités amincies, tels que décrit par exemple dans le document FR 9900828.

Le renfort unique sus-mentionné peut être constitué d'une ensouple aramide, d'une ensouple réalisée avec d'autres fibres à haut module et à haute résistance, d'un tissu de différentes armures connues en soi ou encore d'une grille ou d'un film plastique.

L'invention s'applique également à un blanchet plus classique dans sa conception et comportant, le cas échéant, plus d'un renfort dans sa carcasse.

## Revendications

1. Procédé de fixation d'une barrette à une extrémité d'un blanchet d'impression du type comprenant une couche lithographique, une couche de base et, interposée entre ses deux couches, au moins une couche de renfort tissée, **caractérisé en ce que** l'on dénude ladite extrémité (3) du blanchet (1), sur laquelle la barrette (2) doit être fixée, jusqu'à ce que le renfort principal ou unique du blanchet (1), tel qu'un ensouple (8) soit dégagé, et assure la fixation de la barrette au moins sur la partie d'ensouple dénudée (9) du blanchet.

2. Procédé selon la revendication 1, **caractérisé en ce que** l'on assure la fixation de la barrette (2) par collage après avoir encollé au moins la partie d'ensouple dénudée.

3. Procédé selon la revendication 2, **caractérisé en ce que** les deux faces de l'ensouple sont dénudées et la barrette est fixée par collage aux deux faces dénudées de l'ensouple.

4. Procédé selon la revendication 1, **caractérisé en ce que** la barrette (2) est moulée sur le blanchet dénudé.

5. Blanchet d'impression obtenu d'après le procédé selon l'une des revendications 1 à 4, **caractérisé en ce qu'**au moins une face du renfort est dénudée et la barrette est fixée par collage sur cette face.

6. Blanchet selon la revendication 5, **caractérisé en ce que** la barrette (2) est fixée par collage sur la face dénudée (9) précitée.

7. Blanchet selon la revendication 6, **caractérisé en ce que** la barrette présente la forme d'une baguette plate.

8. Blanchet selon la revendication 6, **caractérisé en ce que** la barrette a un profil en forme d'un L dont une branche est collée sur la portion d'ensouple dénudée.

9. Blanchet selon la revendication 6, **caractérisé en ce que** la barrette présente un profil en forme d'un U dont une branche est collée sur une face d'ensouple dénudée.

10. Blanchet selon la revendication 9, **caractérisé en ce que** les deux faces de l'ensouple sont dénudées et chaque branche de la barrette est collée sur une des deux faces d'ensouple dénudée.

11. Blanchet selon la revendication 5, **caractérisé en ce que** la barrette est moulée sur le blanchet dénudé.

## Claims

1. Method for securing a mounting bar at one end of a printing blanket comprising a lithographic layer, a support layer and, interposed between these two layers, at least one reinforcing woven layer, **characterized in that** one strips said end (3) of the blanket (1), whereon the bar (2) is to be secured, until the main or single reinforcement of the blanket (1), such that a beam (8) is cleared, and ensures securing of the bar at least on the stripped beam part (9) of the blanket.

2. Method according to claim 1, **characterized in that** one ensures securing of the bar (2) by gluing after having spread glue on at least the stripped beam part.

3. Method according to claim 2, **characterized in that** the two surfaces of the beam are stripped and the bar is secured by gluing to the two stripped surfaces of the beam.

4. Method according to claim 1, **characterized in that** the bar (2) is molded on the stripped blanket.

5. Printing blanket obtained according to the method according to one of claims 1 to 4, **characterized in that** at least one reinforcing surface is stripped and the bar is secured by gluing on this surface.

6. Blanket according to claim 5, **characterized in that** the bar (2) is secured by gluing on the aforementioned stripped surface (9).

7. Blanket according to claim 6, **characterized in that** the bar has the shape of a flat stick.

8. Blanket according to claim 6, **characterized in that** the bar has an L-shaped profile whereof one branch is glued on the stripped beam portion.

9. Blanket according to claim 6, **characterized in that** the bar has a U-shaped profile whereof one branch is glued on one surface of the stripped beam portion.

10. Blanket according to claim 9, **characterized in that** the two surfaces of the beam are stripped and each branch of the bar is glued on one of the two stripped beam surfaces.

11. Blanket according to claim 5, **characterized in that** the bar is molded on the stripped blanket.

## Patentansprüche

1. Verfahren zum Anbringen eines Stabs an einem Ende eines Drucktuchs vom Typ, eine lithographische Schicht, eine Basisschicht und zwischen seinen zwei Schichten mindestens eine gewebte Verstärkungsschicht umfassend, **dadurch gekennzeichnet, dass** das besagte Ende (3) des Tuchs (1), an dem der Stab (2) befestigt werden muss, freigelegt wird, bis die Haupt- oder einzige Verstärkung des Tuchs (1), wie ein Kettbaum (8), freigegeben wird, und die Befestigung des Stabs mindestens auf dem freigelegten Kettbaumabschnitt (9) des Tuchs erfolgt.

2. Verfahren nach Anspruch 1, **dadurch gekennzeichnet, dass** die Befestigung des Stabs (2) durch Kleben gewährleistet wird, nachdem mindestens der freigelegte Kettbaumabschnitt mit Klebstoff bestrichen wurde.

3. Verfahren nach Anspruch 2, **dadurch gekennzeichnet, dass** die zwei Seiten des Kettbaums freigelegt sind und der Stab durch Kleben auf den zwei freigelegten Kettbaumseiten befestigt ist.

4. Verfahren nach Anspruch 1, **dadurch gekennzeichnet, dass** der Stab (2) auf dem freigelegten Tuch aufgeformt ist.

5. Drucktuch, hergestellt gemäß dem Verfahren nach einem der Ansprüche 1 bis 4, **dadurch gekennzeichnet, dass** mindestens eine Seite der Verstärkung freigelegt ist und der Stab durch Kleben auf dieser Seite befestigt ist.

6. Tuch nach Anspruch 5, **dadurch gekennzeichnet, dass** der Stab (2) durch Kleben auf der vorgenannten freigelegten Seite (9) befestigt ist.

7. Tuch nach Anspruch 6, **dadurch gekennzeichnet, dass** der Stab die Form einer flachen Leiste aufweist.

8. Tuch nach Anspruch 6, **dadurch gekennzeichnet, dass** der Stab ein Profil in Form eines L hat, von dem ein Schenkel auf den freigelegten Kettbaumabschnitt geklebt ist.

9. Tuch nach Anspruch 6, **dadurch gekennzeichnet, dass** der Stab ein Profil in Form eines U hat, von dem ein Schenkel auf einer freigelegten Kettbaumseite geklebt ist.

10. Tuch nach Anspruch 9, **dadurch gekennzeichnet, dass** die zwei Seiten des Kettbaums freigelegt sind und jeder Schenkel des Stabs auf einer der zwei freigelegten Kettbaumseiten geklebt ist.

11. Tuch nach Anspruch 5, **dadurch gekennzeichnet, dass** der Stab auf das freigelegte Tuch aufgeformt ist.
